# EUROPÄISCHE PATENTSCHRIFT

(11) **EP 0 014 191 B1**
(45) Veröffentlichungstag und Bekanntmachung des Hinweises auf die Patenterteilung: **16.06.1982**
(21) Anmeldenummer: 80890005.4
(22) Anmeldetag: 16.01.1980
(51) Int. Cl.: E05C 15/04

(54) **Kippsicherung, Auszugssperre oder dergleichen**
Anti-tilt mechanism, fastening or the like
Sécurité contre le basculement, mécanisme de verrouillage, ou analogue

(30) Priorität: 30.01.1979 AT 665/79
(43) Veröffentlichungstag der Anmeldung: 06.08.1980
(73) Patentinhaber: Ernst Stadelmann Gesellschaft m.b.H., A-4070 Eferding (AT)
(72) Erfinder: Kirchner Balthasar, A-4070 Eferding (AT); Schleicher, Siegfried, A-4070 Eferding (AT)
(74) Vertreter: Hübscher, Gerhard, Dipl.-Ing.

## Beschreibung

Bei Möbeln, die mit zahlreichen starkbelasteten Schubladen ausgestattet sind, wie Karteimöbeln und dergleichen, besteht vielfach die Gefahr des Kippens durch Schwerpunktverlagerung, wenn gleichzeitig mehrere vollbelastete Schubladen herausgezogen werden, insbesondere bei 100% Schubladenauszug.

Um dies zu vermeiden, wurden Mechanismen entwickelt, die bei Auszug einer Schublade, das Herausziehen weiterer Schubladen desselben Möbelstückes verhindern. Eine solche Sperrvorrichtung wird z.B. in der US-A-3199937 beschrieben. Ebenso wie diese, wirken auch andere, bisher bekanntgewordene Auszugssperren, jedoch nur auf vertikal angeordnete Schubladen und dergleichen innerhalb eines Möbelkorpus. Sie sind nicht anwendbar auf Aufbauten in Modulbauweise bei denen Schubladen und dergleichen vielfach einzeln in einem eigenen Möbelkorpus geführt sind.

Hier will die Erfindung Abhilfe schaffen. Dies wird erreicht durch einen in den Seitenwänden in der gleichen horizontalen Ebene von nebeneinander angeordneten Korpuselementen geführten, mit einem an der Seitenwand der Schublade zusammenwirkenden, durch Anschlag betätigten Schieber, der bei herausgezogener Schublade die jeweils benachbarten sperrt.

Das erfolgt dadurch, dass der als Platte, Stift oder dergleichen ausgebildete Schieber an den beiden Enden winkelförmig und mit abgerundeter Spitze versehen gestaltet ist, wobei diese beiden Enden durch die Korpuswand hindurch mit entsprechend geformten Ausnehmungen an den Seitenwänden benachbarter Schubladen in der Weise zusammenwirken, dass der Schieber beim Herausziehen der Schublade seitlich bewegt wird, wobei er in die entsprechende Ausnehmung der Seitenwand der benachbarten Schublade hineingeschoben wird und diese sperrt. Bei diesem Vorgang wirkt der rückwärtige Schenkel der schubladenseitigen, winkelförmigen Ausnehmung mit dem rückwärtigen Schenkel des winkelförmigen Endes des Schiebers zusammen. Wird nun die Schublade in den Korpus hineingeschoben und die benachbarte herausgezogen, erfolgt der gleiche Vorgang in der Gegenrichtung. Eine Entriegelung der auf diese Weise blockierten Schublade ist nicht möglich, da die Schublade die Bewegung des Schiebers in der Gegenrichtung nicht zulässt. Je nach Länge der Ausnehmung in der Schubladenseitenwand kann die jeweils benachbarte Lade durch die herausgezogene Schublade von Anfang an, d.h. in der rückwärtigen Endposition blockiert sein oder ihr Auszug erst in mehr oder weniger weit herausgezogenem Zustand begrenzt werden. Eine zweckmässige Weiterbildung der Erfindung ist darin zu sehen, dass die Ausnehmung in den Seitenwänden länger ist als der Querschnitt des Schiebers. Zur Erläuterung wird die Erfindung anhand der beiliegenden Zeichnung näher beschrieben.

Die Fig. 1, und 3 zeigen dabei in der Draufsicht verschiedene Ausführungsbeispiele, wie auch Funktionsbeispiele. So zeigt Fig. 1 zwei benachbarte Schubladenseitenwände 1 im Zusammenwirken mit dem Schieber 2, wobei der rückwärtige Schenkel der Ausnehmung 3 der Schubladenseitenwand 1 den Schieber 2 durch die in der gleichen horizontalen Ebene nebeneinander angeordneten Korpusseitenwände 4 hindurch seitlich verschiebt. Fig. 2 zeigt die sperrende Wirkung des Schiebers 2, nachdem die Ausnehmung 3 der Schubladenseitenwand 1 im Zuge der Vorwärtsbewegung den Schieber 2 passiert hat.

Fig. 3 zeigt ein Ausführungsbeispiel bei dem die Ausnehmung 3 der Schubladenseitenwand 1 länger ist als der Querschnitt des Schiebers 2.

Fig. 4 zeigt einen Schnitt durch ein Ausführungsbeispiel bei dem das eine Ende des Schiebers 2 durch zwei benachbarte Korpusseitenwände 4 hindurch in die Ausnehmung 3 der Schubladenseitenwand 1 hineinragt und diese sperrt.

## Patentansprüche

1. Kippsicherung, Auszugssperre für Schubladen oder dergleichen in der gleichen horizontalen Ebene von nebeneinander angeordneten Korpuselementen, dadurch gekennzeichnet, dass ein als Platte, Stift oder dergleichen, ausgebildeter, an den beiden Enden winkelförmiger, mit abgerundeter Spitze versehener Schieber (2) beim Herausziehen einer Schublade durch entsprechend geformte Ausnehmungen (3) an den Seitenwänden (1) benachbarter Schubladen durch die Korpusseitenwände (4) hindurch seitlich bewegt wird, wobei er in die entsprechende Ausnehmung (3) der Seitenwand (1) einer benachbarten Schublade hineingeschoben wird und diese sperrt.

2. Kippsicherung, Auszugssperre oder dergleichen nach Anspruch 1, dadurch gekennzeichnet, dass die Ausnehmung (3) in den Seitenwänden (1) länger ist als der Querschnitt des Schiebers (2).

## Claims

1. Means for preventing a tilting or withdrawing of drawers or the like, which are arranged in the same horizontal plane of furniture case elements, characterized in that in response to the withdrawal of a drawer a slider (2), which is angled at both end portions and has a rounded tip and consists of a plate, pin or the like is caused by correspondingly shaped recesses (3) in the side walls (1) of adjacent drawers to move laterally through the case side walls (4) into the corresponding recess (3) of the side wall (1) of an adjacent drawer to lock the latter.

2. Means for preventing a tilting or withdrawing or the like according to claim 1, characterized in that the recess (3) in the drawers (1) is longer than the cross-section of the slider (2).

## Revendications

1. Assujettissement contre le basculement, blocage d'extension pour tiroirs ou agencements similaires dans le même plan horizontal d'éléments de corps disposés côte à côte, caractérisé par le fait qu'un coulisseau (2) constitué sous forme de plaque, de broche ou sous forme similaire, de forme angulaire aux deux extrémités, muni d'une pointe arrondie, se déplace latéralement, lorsqu'on tire un tiroir, à travers des évidements (3) de forme correspondante prévus sur les parois latérales (1) de tiroirs voisins, à travers les parois latérales de corps (4), qu'il est poussé dans l'évidement correspondant (3) de la paroi latérale (1) d'un tiroir voisin et qu'il bloque celle-ci.

2. Assujettissement contre le basculement, blocage d'extension ou dispositif similaire selon la revendication 1, caractérisé par le fait que l'évidement (3) des parois latérales (1) est plus long que la section du coulisseau (2).
